# EUROPÄISCHE PATENTSCHRIFT

(11) **EP 0 547 361 B1**
(45) Veröffentlichungstag und Bekanntmachung des Hinweises auf die Patenterteilung: **27.03.1996**
(21) Anmeldenummer: 92119022.9
(22) Anmeldetag: 06.11.1992
(51) Int. Cl.: B65F 1/08

(54) **Müllbehälter, insbesondere fahrbarer Müllgrossbehälter**
Refuse container, particularly a large mobile refuse container
Poubelle, notamment une poubelle mobile de grande capacité

(30) Priorität: 19.12.1991 DE 9115757 U
(43) Veröffentlichungstag der Anmeldung: 23.06.1993
(73) Patentinhaber: Pontech Gesellschaft für technologische Entwicklungen mbH, D-28357 Bremen (DE)
(72) Erfinder: Hoffmann, Hans A., D-4901 Hiddenhausen 1 (DE)
(74) Vertreter: TER MEER - MÜLLER - STEINMEISTER & PARTNER

(56) Entgegenhaltungen:
- EP-A- 0 354 256
- DE-A- 3 524 781
- DE-U- 9 101 001
- DE-U- 9 115 757

## Beschreibung

Die Erfindung bezieht sich auf einen Müllbehälter, insbesondere einen fahrbaren Müllgroßbehälter gemäß dem Oberbegriff des Anspruchs 1.

Bei bekannten Müllbehältern zur Entsorgung von Abfall, insbesondere aus Haushalten, werden genormte Behältergrößen vom Entsorgungsunternehmen bereitgestellt, wobei über das in Anspruch genommene Nutzvolumen eine Berechnung der entsorgten Müllmenge erfolgt, so daß bei unvollständig ausgefülltem Volumen eine Benachteiligung des Nutzers auftreten kann. In DE 91 01 001 U1 ist deshalb für einen Müllbehälter mit Normgröße eine Möglichkeit zur Reduzierung dessen Nutzvolumens vorgesehen, wobei dem Müllbehälter ein an der Innenwandung anliegender Einsatz zur Volumenreduzierung zugeordnet ist. Dieser Einsatz ist entweder auf dem Boden des Müllbehälters abgestützt oder an dessen Innenkontur im Bereich zwischen Behälterboden und Öffnungsrand so verklemmt, daß er beim Entleeren in einen Müllsammelwagen im Basisbehälter verbleibt. Derartige Einsätze sind bei einer Klemmverbindung im Bereich der Behälterwand wenig zuverlässig gegen unbeabsichtigtes Lösen gesichert und ermöglichen auch kein hinreichend definiertes Mindervolumen, während bei einem den Boden des Behälters durchsetzenden Schnappelement als Halteglied die Dichtigkeit des Müllbehälters nachteilig beeinflußt wird.

Der Erfindung liegt die Aufgabe zugrunde, einen Müllbehälter der eingangs genannten Art hinsichtlich eines Einsatzes so auszubilden, daß ein variables, jeweils hinreichend definiertes Mindervolumen des Müllbehälters erreichbar ist und ohne Beeinflussung der Dichtigkeit des Müllbehälters eine sichere Festlegung des Einsatzes am Müllbehälter ermöglicht wird.

Die Erfindung löst diese Aufgabe mit den im Kennzeichen des Anspruchs 1 angegebenen Merkmalen. Weitere Merkmale von vorteilhaften Ausgestaltungen sind in den Unteransprüchen angegeben.

Die Erfindung schafft einen Müllbehälter, dessen das Mindervolumen in variabel bestimmbarer Größe vorgebender Innenbehälter über einen bündigen Abschluß im Bereich der Randauflage in formschlüssigem Verbindungseingriff am Müllbehälter zuverlässig gehalten ist, wobei der unterhalb des Einsatzes im Müllbehälter verbleibende Hohlraum hinreichend dicht verschlossen bleibt, andererseits eine Demontage oder Umrüstung des Innenbehälters mit geringem Aufwand möglich ist.

Der Gegenstand der Erfindung ist in der nachfolgenden Beschreibung an Hand einer Zeichnung, die ein Ausführungsbeispiel eines Müllbehälters erfindungsgemäßer Ausbildung schematisch veranschaulicht, näher erläutert. In der Zeichnung zeigen:
- Fig. 1: eine teilweise geschnittene Schrägansicht eines fahrbaren Müllbehälters,
- Fig. 2: eine Schrägansicht eines in den Müllbehälter verbringbaren Innenbehälters und
- Fig. 3: einen vergrößerten Ausschnitt aus Fig. 1 mit einer Verbindung von Innenbehälter und Müllbehälter im Bereich einer Randauflage.

Die Fig. 1 veranschaulicht einen fahrbaren Müllbehälter 1, der bei quadratischem oder rechteckigem Grundriß einen Boden 2 und mit diesem einstückige ausgeführte, aufwärts schräg gestellte Seitenwände 3,4,5,6 aufweist, die in einen oberen, umlaufenden Öffnungsrand 7 übergehen. In der dargestellten Ausführungsform sind diesen Müllbehälter 1 vervollständigende Zubehörteile, z.B. Räder 8 und eine Griffleiste 9, nur prinzipiell angedeutet und ein zugehöriger Deckel nicht dargestellt.

Diesem so oder ähnlich ausgeführten Müllbehälter 1 ist ein insgesamt mit 10 bezeichneter Innenbehälter zugeordnet (Fig. 2), der in einer mit einem Pfeil 11 angedeuteten Einbaurichtung in den Behälterinnenraum 12 einbringbar ist. Der Innenbehälter 10 ist in einem oberen Randbereich 13 mit einer in der dargestellten Ausführungsform umlaufend ausgebildeten Randauflage 14 versehen, die mit dem oberen Öffnungsrand 7 des Müllbehälters 1 in formschlüssigen Verbindungseingriff verbringbar ist.

Die Randauflage 14 des Innenbehälters 10 ermöglicht in dieser vorteilhaften Ausbildung als umlaufender Absatz einen bündigen Abschluß zwischen dem Öffnungsrand 7 des Müllbehälters 1 und einer Unterseite 15 der Randauflage 14, so daß bei eingesetztem Innenbehälter 10 das im unteren Bereich des Müllbehälters 1 als freier Hohlraum verbleibende Restvolumen hinreichend dicht verschlossen und gegen unbeabsichtigten Fremdstoffeintrag gesichert ist.

In der Montagestellung (nicht dargestellt) von Müllbehälter 1 und Innenbehälter 10 kann die im Bereich der Randauflage 14 gebildete Abstützung des Innenbehälters 10 am Öffnungsrand 7 dadurch stabilisiert sein, daß ein oder mehrere Verbindungsglieder 16 als zusätzliche Sicherungen vorgesehen sind, so daß der Innenbehälter 10 lagestabil am Basisbehälter 1 anliegt.

Die Verbindungsglieder 16 sind in der dargestellten Ausführungsform als einstückig an die Randauflage 14 angeformte Fixierlaschen 17 (Fig. 3) ausgebildet, die in zugeordnete Stecköffnungen 18 im Bereich des Öffnungsrandes 7 des Müllbehälters 1 eingreifen können. An den Fixierlaschen 17 ist dabei in zweckmäßiger Ausbildung zumindest ein angeformter Rasthaken 19 vorgesehen, der im Bereich der Stecköffnung 18 einen Formrand 20 des Basisbehälters 1 hintergreift.

Anstelle des dargestellten einstückigen Verbindungsgliedes 16 kann in einer weiteren Ausführungsform ein sowohl die Randauflage 14 als auch den Öffnungsrand 7 durchgreifendes Schraub- und/oder Klemmelement (nicht dargestellt) vorgesehen sein, so daß eine hinreichend stabile, gegebenenfalls lösbare Verbindung zwischen dem Müllbehälter 1 und dem Innenbehälter 10 gebildet ist.

Der Innenbehälter 10 kann durch integrierte Trennwände (nicht dargestellt) in zwei oder mehrere Kammern aufgeteilt sein, so daß eine Möglichkeit der differenzierten Müllvorsortierung gegeben ist.

Der Müllbehälter 1 und der Innenbehälter 10 sind vorzugsweise aus thermoplastischem Kunststoff, vorzugsweise HDPE gebildet, so daß insbesondere im Bereich der Randauflage 14 eine elastische, auch beim Entleerungsvorgang hinreichend stabile Verbindung gebildet ist.

Die vorstehend beschriebene Kombination des Müllbehälters 1 mit Innenbehälter 10 stellt in bevorzugter Ausführung auf Müllbehälter 1 mit einem Nutzvolumen von 80 l, 120 l, 140 l, 240 l oder 360 l ab, so daß mit entsprechend variabel ausgeführten Innenbehältern von z.P. 40 l, 80 l usw. entsprechend flexibel auf Kundenwünsche reagiert werden kann. Auch für Müllbehälter 1 mit einem noch größeren Nutzvolumen von 550 l, 660 l, 1000 l oder 1100 l kann über entsprechend dimensionierte Innenbehälter 10 in analoger Anwendung eine zweckmäßige Volumenreduzierung zur Entsorgung von Abfall erreicht werden.

## Patentansprüche

1. Müllbehälter, insbesonderer fahrbarer Müllgroßbehälter, mit einer zum Entleeren mit der Hubkipp- und oder Kippvorrichtung eines Müllsammelwagens zusammenwirkenden Aufnahme- bzw. Einhängeeinrichtung und mit einem in den Müllbehälter einbringbaren und im Müllbehälter festlegbaren Einsatz zur Reduzierung des Aufnahmevolumens des Basis-Müllbehälters (1), dadurch **gekennzeichnet**, daß der Einsatz als Innenbehälter (10) mit einer den oberen Öffnungsrand (7) des Müllbehälters wenigstens bereichsweise übergreifenden Randauflage (14) ausgebildet ist und zwischen dem Innenbehälter (10) und dem Müllbehälter (1) im Bereich der Randauflage (14) wenigstens ein Verbindungsglied (16) vorgesehen ist, das die Randauflage (14) des Innenbehälters (10) formschlüssig mit dem oberen Öffnungsrand (7) des Müllbehälters (1) verbindet.

2. Müllbehälter nach Anspruch 1, dadurch **gekennzeichnet**, daß der Innenbehälter (10) durch integrierte senkrechte Trennwände in zwei oder mehrere Kammern aufgeteilt ist.

3. Müllbehälter nach Anspruch 1 oder 2, dadurch **gekennzeichnet**, daß der Müllbehälter (1) und der Innenbehälter (10) jeweils aus thermoplastischem Kunststoff bestehen.

4. Müllbehälter nach einem der Ansprüche 1 bis 3, dadurch **gekennzeichnet**, daß die Randauflage (14) des Innenbehälters (10) als umlaufender Absatz ausgebildet ist, der mit dem oberen Öffnungsrand (7) des Müllbehälters (1) einen bündigen Abschluß bildet.

5. Müllbehälter nach Anspruch 1-4, dadurch **gekennzeichnet**, daß als Verbindungsglied (16) ein oder mehrere einstückig an die Randauflage (1) angeformte Fixierlaschen (17) vorgesehen sind, die in zugeordnete Stecköffnungen (16) im Bereich des Öffnungsrandes (7) des Müllbehälters (1) eingreifen.

6. Müllbehälter nach Anspruch 5, dadurch **gekennzeichnet**, daß die Fixierlaschen (17) mit einem angeformten Rasthaken (19) versehen sind.

7. Müllbehälter nach Anspruch 6, dadurch **gekennzeichnet**, daß die Rasthaken (19) im Bereich einer zugeordneten Stecköffnung (18) des Müllbehälters (1) einen Formrand (20) hintergreifen.

8. Müllbehälter nach Anspruch 1, dadurch **gekennzeichnet**, daß als Verbindungsglied (16) ein oder mehrere sowohl die Randauflage (14) als auch den Öffnungsrand (7) durchgreifende Schraub- und/oder Klemmelemente vorgesehen sind.

## Claims

1. Refuse container, especially a large mobile refuse container, having a receiving or suspension device which, for emptying purposes, cooperates with the lifting-and-tipping and/or tipping device of a refuse collection vehicle, and having an insert, which can be introduced into the refuse container and which can be secured in the refuse container, for reducing the receiving volume of the basic refuse container (1), characterised in that the insert is in the form of an inner container (10) having an edge support (14) which engages over the upper opening edge (7) of the refuse container at least in some areas, and at least one connecting member (16) is provided between the inner container (10) and the refuse container (1) in the area of the edge support (14) and connects the edge support (14) of the inner container (10) in a form-locking manner with the upper opening edge (7) of the refuse container (1).

2. Refuse container according to Claim 1, characterised in that the inner container (10) is divided into two or more chambers by integrated vertical separating walls.

3. Refuse container according to Claim 1 or 2, characterised in that the refuse container (1) and the inner container (10) each consist of thermoplastics.

4. Refuse container according to any one of Claims 1 to 3, characterised in that the edge support (14) of the inner container (10) is in the form of a circumferential step which terminates flush with the upper opening edge (7) of the refuse container (1).

5. Refuse container according to Claims 1 to 4, characterised in that one or more securing tongues (17) which are formed integrally with the edge support (1) and which engage in associated socket openings (16) in the area of the opening edge (7) of the refuse container (1) are provided as the connecting member (16).

6. Refuse container according to Claim 5, characterised in that the securing tongues (17) are provided with an integrally formed locking hook (19).

7. Refuse container according to Claim 6, characterised in that the locking hooks (19), in the area of an associated socket opening (18) of the refuse container (1), engage behind a moulded edge (20).

8. Refuse container according to Claim 1, characterised in that one or more screw and/or clamping elements which penetrate both the edge support (14) and the opening edge (7) are provided as the connecting member (16).

## Revendications

1. Poubelle, en particulier poubelle roulante de grande contenance, comprenant un système de réception ou d'accrochage, qui coopère avec le dispositif élévateur-culbuteur ou culbuteur d'un véhicule de collecte de déchets, et comprenant un bac rapporté pouvant être inséré dans la poubelle et y être immobilisé afin de réduire la contenance de la poubelle de base (1), caractérisée en ce que le bac rapporté est conçu sous la forme d'un récipient intérieur (10) possédant un rebord d'appui (14) qui chevauche au moins par endroits le bord suppérieur (7) de l'ouverture de la poubelle et, entre le récipient intérieur (10) et la poubelle (1), est prévu, dans la zone du rebord d'appui (14) au moins un élément de liaison (16) créant une liaison par complémentarité de formes entre le rebord d'appui (14) du récipient intérieur (10) et le bord supérieur (7) de l'ouverture de la poubelle (1).

2. Poubelle selon la revendication 1, caractérisée en ce que le récipient intérieur (10) est divisé en deux ou plus de deux compartiments par des cloisons verticales intégrées.

3. Poubelle selon la renvendication 1 ou 2, caractérisée en ce que la poubelle (1) et le récipient intérieur (10) sont tous deux réalisés en matière synthétique thermoplastique.

4. Poubelle selon l'une des revendications 1 à 3, caractérisée en ce que le rebord d'appui (14) du récipient intérieur (10) se présente sous la forme d'un décrochement périphérique qui forme une bordure jointive avec le bord supérieur (7) de l'ouverture de la poubelle (1).

5. Poubelle selon les revendications 1 à 4, caractérisée en ce qu'il est prévu, comme élément de liaison (16), une ou plusieurs pattes de fixation (17) qui sont moulées d'un seul tenant avec le rebord d'appui (1) et qui s'engagent dans des ouvertures d'emboîtement correspondantes (16) ménagées dans la zone du bord (7) de l'ouverture de la poubelle (1).

6. Poubelle selon la revendication 5, caractérisée en ce que les pattes de fixation (17) sont munies d'un crochet de blocage sur moule (19).

7. Poubelle selon la revendication 6, caractérisée en ce que, dans la zone d'une ouverture d'emboîtement correspondante (18) de la poubelle (1), les crochets de blocage (19) s'engagent derrière un bord profilé (20).

8. Poubelle selon la revendication 1, caractérisée en ce que, comme élément de liaison (16), il est prévu un ou plusieurs éléments vissés et/ou serrés qui traversent aussi bien le rebord d'appui (14) que le bord (7) de l'ouverture.
